# EUROPÄISCHE PATENTSCHRIFT

(11) **EP 1 806 453 B1**
(45) Veröffentlichungstag und Bekanntmachung des Hinweises auf die Patenterteilung: **20.10.2010**
(21) Anmeldenummer: 06026164.1
(22) Anmeldetag: 18.12.2006
(51) Int. Cl.: D21F 1/48, D21F 1/52

(54) **Verfahren und Vorrichtung zur Entwässerung einer Faserstoffbahn**
Method and device for dewatering a sheet of fibrous material
Procédé et dispositif destinés au drainage d'une bande fibreuse

(30) Priorität: 05.01.2006 AT 142006
(43) Veröffentlichungstag der Anmeldung: 11.07.2007
(73) Patentinhaber: Andritz AG, 8045 Graz (AT)
(72) Erfinder: Bauböck, Jörg, Dipl. Ing. Dr., 8010 Graz (AT); Arnold, Paul, 54460 Liverdun (FR)
(74) Vertreter: Schweinzer, Friedrich

(56) Entgegenhaltungen:
- EP-A1- 0 251 778
- WO-A-97/45589
- DE-A1- 1 761 174
- GB-A- 2 143 871
- US-A- 2 991 218
- US-A- 4 140 573
- US-A- 5 466 341

## Beschreibung

Die Erfindung betrifft ein Verfahren und eine Vorrichtung zur Entwässerung einer Faserstoffbahn, insbesondere Papierbahn, mittels Vakuum gemäß dem Oberbegriff des Anspruchs 1.
Bei bekannten Verfahren erfolgt die Entwässerung z.B. einer Papierbahn, die sich auf einem luftdurchlässigen Sieb oder Filz befindet, nach der Formierzone durch Vakuum, das über Kästen, die sich unter der Bahn und dem Sieb befinden, Wasser aus der Bahn und dem Sieb oder Filz absaugt. Insbesondere erfolgt eine Vakuumentwässerung in Tissuemaschinen, die nach dem Durchströmtrocknungsprinzip arbeiten. Die Absaugung erfolgt dabei üblicherweise durch Schlitze in einer Platte, über die die Papierbahn gleitet. Ziel der Entwässerung ist es, nach dem Aufbringen des Vakuums einen möglichst hohen Trockengehalt der Papierbahn zu erzielen. Dem erreichbaren Trockengehalt sind jedoch durch die Vakuumhöhe und die Schlitzbreite Grenzen gesetzt.
Die EP 0251778 A1 und die GB 2143871 A offenbaren Entwässerungsleisten durch die eine mechanische Druckkraft auf die Faserstoffbahn ausgeübt wird, die pulsierend wirkt gemäß dem Oberbegriff des Anspruchs 1.
Die DE 1 761 174 offenbart eine Saugerplatte bei der Elemente in einem Träger eingesetzt sind. Die Elemente bestehen hierbei aus quadratischen Platten, welche Sauglöcher einfassen und unten einen Hals aufweisen, der in das Material des plattenförmigen Trägers eingesetzt ist. Die Elemente sind dabei aus einem sehr harten Material, wie Oxidkeramik, gefertigt und die weichere Trägerplatte aus einem weicheren Material, wie beispielsweise Polyäthylen.

Ziel der Erfindung ist es daher, eine Erhöhung des Trockengehaltes nach der Vakuumentwässerung um einige Prozentpunkte im Vergleich zur herkömmlichen Entwässerung oder bei gleichem Trockengehalt eine Energieeinsparung an den Vakuumpumpen zu erreichen.
Die Erfindung ist daher dadurch gekennzeichnet, dass das an einem Saugkasten angelegte Vakuum durch Löcher einer Lochplatte zwischen einem Maximalwert und einem Minimalwert pulsierend aufgebracht wird, wobei die Löcher in Bahnlaufrichtung gesehen einen Mittelpunktsabstand von 4 bis 25 mm aufweisen und das Formiersieb direkt über die Löcher der Lochplatte geführt wird.
Der Maximalwert des Vakuums kann zwischen 150 und 900 mbar, vorzugsweise zwischen 300 und 700 mbar, betragen. Durch die pulsierende Aufbringung des Vakuums kann die Entwässerung gegenüber der herkömmlichen konstanten Aufbringung stark verbessert werden.
Eine vorteilhafte Weiterbildung der Erfindung ist dadurch gekennzeichnet, dass 3 bis 100 Pulse auf ein Teilchen der sich bewegenden Papierbahn, vorzugsweise zwischen 25 und 100 Pulse aufgebracht werden. Durch eine höhere Zahl von Pulsen wird die Entwässerungsleistung erhöht.
Eine günstige Ausgestaltung der Erfindung ist dadurch gekennzeichnet, dass der Minimalwert des Vakuums 0 mbar beträgt.
Zur weiteren Steigerung der Entwässerungsleistung ist es vorteilhaft, wenn zwei oder mehrere Vakuumquellen nacheinander die Faserstoffbahn, insbesondere Papierbahn, entwässern.
Besonders günstig für die Entwässerungsleistung hat sich erwiesen, dass die Frequenz der Pulsationen zwischen 1500 und 10000 Hertz liegt.

Die Erfindung betrifft auch eine Vorrichtung zur Entwässerung einer Faserstoffbahn, insbesondere Papierbahn, mittels Vakuum gemäß dem Oberbegriff des Anspruchs 8. Diese ist erfindungsgemäß dadurch gekennzeichnet, dass mindestens ein Saugkasten vorgesehen ist, der an der Faserstoffbahn, insbesondere Papierbahn, zugewandten Seite eine Lochplatte mit Löchern, die in Bahnlaufrichtung gesehen einen Mittelpunktsabstand von 4 bis 25 mm haben, zur pulsierenden Aufbringung eines Vakuums auf die Faserstoffbahn, insbesondere Papierbahn, zwischen einem Maximalwert (V) und einem Minimalwert, aufweist, wobei das Formiersieb direkt über die Löcher geführt ist.

Mit einem derartigen an eine Vakuumanlage angeschlossenen Saugkasten lassen sich wesentlich höhere Trockengehalte erzielen, als bei konventionellen Anlagen. Eine günstige Ausgestaltung der Erfindung ist dadurch gekennzeichnet, dass die Löcher der Lochplatte kreisrund, länglich oder elliptisch sind. Damit können hohe freie Flächen erzielt werden.
Eine vorteilhafte Weiterbildung der Erfindung ist dadurch gekennzeichnet, dass sich die Löcher der in Bahnlaufrichtung aufeinander folgenden Lochreihen quer zur Bahnlaufrichtung überdecken können. Mit dieser Aufteilung lässt sich eine optimale Impulsanzahl realisieren.

Wenn der mindestens eine Saugkasten in Bahnlaufrichtung gesehen eine Länge von 100 bis 500 mm, vorzugsweise 200 bis 400 mm aufweist, können eine ausreichende Anzahl von Pulsen und damit eine hohe Entwässerungsleistung realisiert werden.
Besonders vorteilhaft ist es, wenn mehrere, insbesondere zwei, Saugkästen in Bahnlaufrichtung hintereinander an der Faserstoffbahn, insbesondere Papierbahn, angeordnet sind.
Die Erfindung wir nun anhand der Zeichnungen beispielhaft beschrieben, wobei
Fig. 1 eine erfindungsgemäße Anordnung an einem Formiersieb einer Durchströmtrockenmaschine, Fig. 2 einen Vakuumkasten gemäß der Erfindung,
Fig. 3 den Vakuumverlauf für ein Teilchen der Papierbahn und Fig. 4 eine Draufsicht auf eine Lochplatte der Erfindung darstellt.

In Fig. 1 ist der Nassteil einer Papiermaschine, insbesondere einer Durchströmtrocknungsanlage einer Tissuemaschine dargestellt. Dieser Teil dient zur Blattbildung und besteht aus einem Formiersieb 1 und einem Außensieb 2. Die Stoffsuspension wird durch einen Stoffauflauf 5 zwischen Formiersieb 1 und Außensieb 2 eingedüst und um eine Formierwalze 6, die auch Absaugelemente beinhalten kann geführt, wodurch sich eine Papierbahn 3 bildet. Diese Papierbahn 3 wird zumindest über einen, vorzugsweise aber mehrere Vakuumkästen 7 geführt, wobei diese auch gegenüber von Umlenkwalzen 8 angeordnet sein können. Die Papierbahn 3 wird dann in weiterer Folge mittels eines Bahnabnahmekastens 9 oder einer Bahnabnahmewalze auf ein Trockensieb 4 übernommen, auf dem sie dann dem Trockner, insbesondere Durchströmtrockner, zugeführt wird.
Fig. 2 zeigt ein Teilchen 10 der Papierbahn 3, das zusammen mit dem Formiersieb 1 über eine Lochplatte 11 bewegt wird. Dadurch wirkt das am Vakuumkasten 7 angelegte Vakuum pulsierend auf das Teilchen 10. Durch die Teilung A [m] der Löcher 12 und die Maschinengeschwindigkeit S [m/s] ergibt sich die Frequenz f [Hz] der Pulse nach der Formel $f = S / A .$

Die Löcher 12 der Lochplatte 11 können dabei kreisrund, länglich oder elliptisch ausgebildet sein.
Mit einer erfindungsgemäßen Anordnung ist bei gleicher offener Fläche der Löcher wie der herkömmlichen Schlitze eines Absaugkastens und gleichem Absaugvolumen eine Steigerung des Trockengehaltes einer Papierbahn von ca. 25 % auf ca. 28 % erzielt worden.
Fig. 3 zeigt den Verlauf des Vakuums, der auf ein Teilchen der Papierbahn wirkt, über die Zeit. Der Wert V kann dabei zwischen 150 und 900 mbar, insbesondere zwischen 300 und 700 mbar betragen.
Fig. 4 zeigt eine Draufsicht auf eine Lochplatte 11 gemäß der Erfindung, wobei die Löcher 12 in Bahnlaufrichtung MD eine Teilung A aufweisen. Man sieht hier auch, dass sich die Löcher 12 der aufeinander folgenden Reihen quer zur Bahnlaufrichtung MD überdecken und somit kein Streifen bleibt, der nicht dem Vakuum unterworfen ist.

## Patentansprüche

1. Verfahren zur Entwässerung einer Faserstoffbahn, insbesondere Papierbahn, nach der Blattbildung, welche zwischen einem Formiersieb (1) und einem Außen sieb (2) erfolgt, mittels Vakuum, **dadurch gekennzeichnet, dass** das an einem Saugkasten (7) angelegte Vakuum durch Löcher (12) einer Lochplatte (11) zwischen einem Maximalwert und einem Minimalwert pulsierend aufgebracht wird wobei die Löcher (12) in Bahnlaufrichtung gesehen einen (Mittelpunkts-) Abstand (A) von 4 bis 25 mm aufweisen und das Formiersieb (1) direkt über die Löcher (12) der Lochplatte (11) geführt wird .

2. Verfahren nach Anspruch 1, **dadurch gekennzeichnet, dass** 3 bis 100 Pulse auf ein Teilchen (10) der bewegten Bahn (3), vorzugsweise zwischen 25 und 100 Pulse aufgebracht werden.

3. Verfahren nach Anspruch 1 oder 2, **dadurch gekennzeichnet, dass** der Maximalwert (V) des Vakuums zwischen 150 und 900 mbar beträgt.

4. Verfahren nach Anspruch 3, **dadurch gekennzeichnet, dass** der Maximalwert (V) des Vakuums zwischen 500 und 700 mbar beträgt.

5. Verfahren nach einem der Ansprüche 1 bis 4, **dadurch gekennzeichnet, dass** der Minimalwert des Vakuums 0 mbar beträgt.

6. Verfahren nach einem der Ansprüche 1 bis 5, **dadurch gekennzeichnet, dass** zwei Vakuumquellen nacheinander die Faserstoffbahn (3), insbesondere Papierbahn, entwässern.

7. Verfahren nach einem der Ansprüche 2 bis 6, **dadurch gekennzeichnet, dass** die Frequenz der Pulsationen zwischen 1500 und 10000 Hertz liegt.

8. Vorrichtung zur Entwässerung einer Faserstoffbahn, insbesondere Papierbahn, nach der Blattbildung zwischen einem Formiersieb (1) und einem Außensieb (2) mittels Vakuum, **dadurch gekennzeichnet, dass** mindestens ein Saugkasten (7) vorgesehen ist, der an der Faserstoffbahn (3), insbesondere Papierbahn, zugewandten Seite eine Lochplatte (11) mit Löchern (12), die in Bahnlaufrichtung gesehen einen (Mittelpunkts-) Abstand (A) von 4 bis 25 mm haben, zur pulsierenden Aufbringung eines Vakuums auf die Faserstoffbahn, insbesondere Papierbahn, zwischen einem Maximalwert (V) und einem Minimalwert, aufweist wobei das Formiersieb (1) direkt über die Löcher (12) geführt ist.

9. Vorrichtung nach Anspruch 8, **dadurch gekennzeichnet, dass** die Löcher (12) der Lochplatte (11) kreisrund, länglich oder elliptisch sind.

10. Vorrichtung nach einem der Ansprüche 8 bis 9, **dadurch gekennzeichnet, dass** sich die Löcher (12) der in Bahnlaufrichtung aufeinander folgenden Lochreihen quer zur Bahnlaufrichtung überdecken.

11. Vorrichtung nach einem der Ansprüche 8 bis 10, **dadurch gekennzeichnet, dass** der mindestens eine Saugkasten (7) in Bahnlaufrichtung gesehen eine Länge von 100 bis 500 mm, vorzugsweise 200 bis 400 mm aufweist.

12. Vorrichtung nach einem der Ansprüche 8 bis 11, **dadurch gekennzeichnet, dass** mehrere, insbesondere zwei, Saugkästen (7) in Bahnlaufrichtung hintereinander an der Faserstoffbahn (3), insbesondere Papierbahn, angeordnet sind.

## Claims

1. Process for dewatering a pulp web, particularly a paper web, after sheet formation, which takes place between a forming wire (1) and an outer wire (2), by means of vacuum, **characterised by** the vacuum prevailing in a suction box (7) being applied pulsatingly between a maximum and a minimum value through holes (12) in a perforated plate (11), where the holes (12) have a centre distance (A) of 4 to 25 mm when viewed in web running direction and the forming wire (1) is carried directly over the holes (12) in the perforated plate (11).

2. Process according to Claim 1, **characterised by** between 3 and 100 pulses being applied to a particle (10) of the moving web (3), preferably between 25 and 100 pulses.

3. Process according to Claim 1 or 2, **characterised by** the maximum value (V) of the vacuum being between 150 and 900 mbar.

4. Process according to Claim 3, **characterised by** the maximum value (V) of the vacuum being between 500 and 700 mbar.

5. Process according to one of Claims 1 to 4, **characterised by** the minimum value of the vacuum being 0 mbar.

6. Process according to one of Claims 1 to 5, **characterised by** two vacuum sources dewatering the pulp web (3), particularly a paper web, consecutively.

7. Process according to one of Claims 2 to 6, **characterised by** the frequency of the pulsations being between 1,500 and 10,000 Hertz.

8. Device for dewatering a pulp web, particularly a paper web, after formation between a forming wire (1) and an outer wire (2), by vacuum, **characterised by** at least one suction box (7) being provided, which has a perforated plate (11) with holes (12) with a centre distance (A) of between 4 and 25 mm viewed in web running direction on the side facing the pulp web (3) particularly a paper web in order to apply a vacuum pulsating to the pulp web, particularly a paper web, between a maximum value (V) and a minimum value, where the forming wire (1) is carried directly over the holes (12).

9. Device according to Claim 8, **characterised by** the holes (12) in the perforated plate (11) being circular, oblong, or elliptical.

10. Device according to one of Claims 8 to 9, **characterised by** the holes (12) in the successive rows of holes in web running direction overlapping across the web running direction.

11. Device according to one of Claims 8 to 10, **characterised by** the at least one suction box (7) having a length of between 100 and 500 mm viewed in web running direction, preferably between 200 and 400 m.

12. Device according to one of Claims 8 to 11, **characterised by** several, particularly two, suction boxes (7) being arranged consecutively in web running direction on the pulp web (3), particularly a paper web.

## Revendications

1. Procédé de déshydratation d'une nappe de cellulose, surtout nappe de papier, après la formation de la feuille entre un tamis de formation (1) et un tamis extérieur (2), sous vide, **caractérisé en ce que** le vide appliqué au niveau d'une boîte d'aspiration (7) est appliqué de façon pulsante à travers les trous (12) d'une tôle perforée (11), entre une valeur maximum et une valeur minimum, les trous (12) étant espacés d'un entraxe (A) de 4 à 25 mm et le tamis de formation (1) passant directement au-dessus des trous (12) de la tôle perforée (11).

2. Procédé selon la revendication 1, **caractérisé en ce qu'**entre 3 et 100 impulsions, de préférence entre 25 et 100 impulsions, sont appliquées à une particule (10) de la nappe mouvante (3).

3. Procédé selon la revendication 1 ou 2, **caractérisé en ce que** la valeur maximum (V) du vide se situe entre 150 et 900 mbar.

4. Procédé selon la revendication 3, **caractérisé en ce que** la valeur maximum (V) du vide se situe entre 500 et 700 mbar.

5. Procédé selon l'une des revendications 1 à 4, **caractérisé en ce que** la valeur minimum du vide s'élève à 0 mbar.

6. Procédé selon l'une des revendications 1 à 5, **caractérisé en ce que** deux sources de vide, l'une après l'autre, déshydratent la nappe de cellulose (3), surtout nappe de papier.

7. Procédé selon l'une des revendications 2 à 6, **caractérisé en ce que** la fréquence des impulsions se situe entre 1.500 et 10.000 hertz.

8. Dispositif de déshydratation d'une nappe de cellulose, surtout nappe de papier, après la formation de la feuille entre un tamis de formation (1) et un tamis extérieur (2), sous vide, **caractérisé en ce qu'**au moins une boîte d'aspiration (7) est prévue ayant une tôle perforée (11) aux trous (12) faisant face à la nappe de cellulose (3), surtout nappe de papier, les trous (11) étant espacés d'un entraxe (A) de 4 à 25 mm dans le sens de mouvement de la nappe, pour application pulsante d'un vide sur la nappe de cellulose, surtout nappe de papier, entre une valeur maximum (V) et une valeur minimum, le tamis de formation (1) passant directement au-dessus des trous (12).

9. Dispositif selon la revendication 8, **caractérisé en ce que** les trous (12) de la tôle perforée (11) sont ronds, oblongs, ou elliptiques.

10. Dispositif selon l'une des revendications 8 à 9, **caractérisé en ce que** les trous (12) des rangées consécutives de trous en direction du mouvement de la nappe chevauchent en sens transversal de mouvement de la nappe.

11. Dispositif selon l'une des revendications 8 à 10, **caractérisé en ce que,** vu en direction du mouvement de la nappe, la - au moins une - boîte d'aspiration (7) est 100 à 500 mm, de préférence entre 200 et 400 mm, de long.

12. Dispositif selon l'une des revendications 8 à 11, **caractérisé en ce que** plusieurs, surtout deux, boîtes d'aspiration (7) sont disposées consécutivement en direction du mouvement de la nappe au niveau de la nappe de cellulose (3), surtout nappe de papier.
